# EUROPÄISCHE PATENTSCHRIFT

(11) **EP 0 154 695 B1**
(45) Veröffentlichungstag und Bekanntmachung des Hinweises auf die Patenterteilung: **29.06.1988**
(21) Anmeldenummer: 84115053.5
(22) Anmeldetag: 10.12.1984
(51) Int. Cl.: G03G 15/20, B41F 13/06

(54) **Nichtmechanisches Druck- oder Kopiergerät für Mehrfarben- und Rückseitendruck**
Non-mechanical printing or copying device for multicolour and duplex printing
Dispositif non-mécanique d'impression ou de copiage pour plusieurs couleurs et recto-verso

(30) Priorität: 21.02.1984 DE 3406244
(43) Veröffentlichungstag der Anmeldung: 18.09.1985
(73) Patentinhaber: SIEMENS AKTIENGESELLSCHAFT, 80333 München (DE)
(72) Erfinder: Hausmann, Gerhard, Dipl.-Ing. (FH), D-8037 Olching (DE); Mugrauer, Hubert, Dipl.-Ing. (FH), D-8011 Pöring (DE); Naeser, Helmut, Ing. (grad), D-8000 München 70 (DE)

(56) Entgegenhaltungen:
- EP-A- 0 056 079
- CH-A- 347 209
- DE-A- 3 324 996
- FR-A- 2 276 178
- US-A- 4 095 979
- PATENTS ABSTRACTS OF JAPAN, Band 4, Nr. 103 (P-20)[585], 23. Juli 1980

## Beschreibung

Die Erfindung betrifft ein nichtmechanisches Druck- oder Kopiergerät gemäß dem Oberbegriff des Patentanspruches 1.

Nichtmechanische Druckgeräte, wie sie z. B. Laserdrucker darstellen, sind allgemein bekannt und mit Erfolg zur Anwendung gelangt.

Dabei wird im allgemeinen mit Hilfe eines Lasers oder magnetischer Aufzeichnungsmittel auf einer Fotoleitertrommel oder einer magnetosensitiven Trommel ein latentes Bild erzeugt, das durch Auftragen von Toner in einer Entwicklerstation entwickelt und dann in der nachfolgenden Umdruckstation auf einen bandförmigen Aufzeichnungsträger übertragen wird. Das lose auf dem Aufzeichnungsträger befindliche, aus Toner bestehende Bild wird mit Hilfe einer Schmelzfixiereinrichtung, wie sie z. B. aus der DE-OS-2 717 260 bekannt ist, fixiert. Der bandförmige Aufzeichnungsträger wird dann über einen automatischen Papierstapler abgelegt.

Neben der üblichen Wärmeschmelzfixierung, die auch in nach dem xerografischen Prinzip arbeitenden Kopiergeräten zur Anwendung gelangt, ist es aus der DE-B-3 048 477 und der EP-A-0 056 079 bei Laserdruckern bekannt, Fixierstationen zu verwenden, bei denen die Fixierung des Tonergemisches über Fixiermitteldampf erfolgt.

Bei der hohen Druckleistung von Laserdruckern von ca. 100 Seiten pro Minute und mehr spielt der Papierverbrauch eine große Rolle. Aus diesem Grunde wurden mehrfach Versuche unternommen den Laserdrucker so auszugestalten, daß damit auch die Rückseite der Papierbahn bedruckt werden kann.

Dies bringt aber große Schwierigkeiten mit sich, da durch die bekannte Wärmeschmelzfixierung im Drucker ein Bügeleffekt auftritt, der ein erneutes Bedrucken z. B. für Rückseitendruck verhindert.

Ein weiteres Problem bei schnellen Druckern, z. B. Laserdruckern ist der Mehrfarbendruck. So ist es zwar aus der US-A-3 991 713 bei Kopiergeräten allgemein bekannt am Umfang der Fotoleitertrommel mehrere Entwicklerstationen mit verschiedenfarbigem Toner anzuordnen, die Übertragung dieser Lehre auf einen Laserdrucker scheitert aber an der geforderten hohen Druckgeschwindigkeit. Diese hohe Druckgeschwindigkeit führt zu einer Vermischung der einzelnen Toner untereinander. Die häufig erforderliche Reinigung der einzelnen Entwicklerstationen würde den Druckerbetrieb ständig unterbrechen.

Gleiche Vorbehalte gelten für nichtmechanische Druck- oder Kopiergeräte, bei denen an Stelle der Fotoleitertrommel eine magnetosensitive Trommel verwendet wird, auf der das latente Bild durch Magnetisierung erzeugt wird.

Aus der DE-A-3 324 996 ist es allgemein bekannt zwei Druckgeräte mit einer Papierwendeeinrichtung zu verkoppeln, um beide Seiten bedrucken zu können. Die Druckgeräte weisen eine Warmfixierstation auf.

Aufgabe der Erfindung ist es, ein nichtmechanisches Druck-oder Kopiergerät der eingangs genannten Art so auszugestalten, daß es sowohl für Rückseitendruck als auch für Mehrfarbendruck geeignet ist.

Diese Aufgabe wird bei einer Vorrichtung der eingangs genannten Art gemäß dem kennzeichnenden Teil des ersten Patentanspruches gelöst.

Weitere vorteilhafte Ausführungsformen der Erfindung sind in den Unteransprüchen gekennzeichnet.

Verwendet man nichtmechanische Druck- oder Kopiergeräte bei denen in der Fixierstation nach dem Prinzip der Kaltfixierung gearbeitet wird, so können mehrere Geräte hintereinander angeordnet werden, die gleichzeitig betrieben werden. Durch diesen Simultanbetrieb kann sowohl Mehrfarbendruck als auch Rückseitendruck ausgeführt werden.

Der Rückseitendruck wird dabei wesentlich erleichtert, wenn man zwischen zwei Geräten im Papierführungskanal eine Wendeeinrichtung die z. B. aus einem einfachen Umlenkelement bestehen kann, anordnet.

Setzt man die einzelnen Geräte aus miteinander verkoppelbaren Fixiermodulen und Druckwerkmodulen zusammen, so ergibt sich ein besonders vorteilhafter und einfacher Aufbau des gesamten Drucksystems. So lassen sich z. B. zwei Druckwerkmodule mit Hilfe eines einfachen Scharniers schwenkbar verbinden. Damit wird der Wechsel zwischen Mehrfarbendruck und Rückseitendruck besonders einfach. Durch einfaches Auseinanderschwenken der Druckwerkmodule und Einsetzen einer Umlenkstange die z. B. auch im Druckermodul bereits integriert sein kann, läßt sich das Drucksystem vom Mehrfarbendruck auf Rückseitendruck umstellen. Mehrere Druckwerkmodule weisen dabei eine am Ende des Drucksystems angeordnete Fixierstation auf.

Bei einer vorteilhaften Ausführungsform der Erfindung besteht die zwischen zwei Geräten oder zwei Druckwerkmodulen angeordnete Umlenkeinrichtung aus einem einfachen aus einer Stange ausgeformten Schrägumlenkelement, das innerhalb des Papiereintrittsbereiches des die Papierbahn aufnehmenden Druckwerkes bzw. Gerätes aus einer die Papierbahnwendeposition in eine die Papierbahn umlenkende Position umsteckbar ausgestaltet ist. Damit läßt sich das Gerät für die verschiedensten Funktionen einfach umrüsten und bei herausgenommener Stange als Einzelgerät verwenden.

Zur Erzielung eines besonders einfachen und sicheren Handlings ist die Papierbahn zwischen den Einzelgeräten in einem trittfesten Tunnel geführt.

Dieser Tunnel weist im Papiereintrittsbereich des die Papierbahn aufnehmenden Gerätes eine Papierlängenausgleichseinrichtung in der Art eines Schlaufenziehers auf. Diese Papierlängenausgleichseinrichtung besteht dabei aus einer ortsfesten angeordneten Umlenkrolle und einer zweiten motorisch zwischen einer Ruheposition und einer Papiereinlegeposition längsverschieblichen Umlenkrolle.

Zum Einlegen des Papieres wird dabei in einfacher Weise die motorisch verschiebliche Umlenkrolle aus dem Papiereintrittsbereich des die Papierbahn aufnehmenden Gerätes herausgefahren.

Während des Druckbetriebes bei eingelegtem Papier erzeugt der Motor beständig eine auf die zweite Umlenrolle wirkende Rückstellkraft mit der das Papier gespannt wird.

Im Verschiebebereich der zweiten Umlenkrolle angeordneten Abtastkontakte sind mit einer Warneinrichtung oder Stuereinrichtung verknüpft. Wird z. B. infolge eines assynchronen Laufes beider Geräte die Papierlänge zu kurz, so wird infolge Papierlängenanordnung die zweite Umlenkrolle an den vorderen Abtastkontakt gedrückt und dieser damit ausgelöst.

Bei zu großer Papierlänge zwischen den Druckermodulen bzw. -geräten widerum wird über die zweite Umlenkrolle der hintere Kontakt ausgelöst.

Zwei gleichzeitig betriebene Druckermodule bzw. -geräte lassen sich in einfacher Weise dadurch sychronisieren, daß gemäß einer vorteilhaften Ausführungsform der Erfindung im Bereich der Papiertransporteinrichtungen der einzelnen Geräte den Papierverschub abtastende und daraus Einzelimpulse generierende Taktscheiben mit Abtasteinrichtungen vorgesehen sind. Die von den Abtasteinrichtungen ausgehenden Signale werden dabei gemeinsam einen Vorwärts-Rückwärtszähler zugeführt, der widerum mit einer als einfache Vergleichseinrichtung gebildeten Auswerteeinrichtung in Verbindung steht. Der Zählerstand der Vorwärts-RückwärtsZähleinrichtung ist ein Maß für den Synchronlauf der Geräte, wobei bei einem Auseinanderdriften der Geräte über ein tolerierbares Maß hinaus, über die Auswerteeinrichtung einer der beiden Geräte gestoppt wird.

Ausführungsformen der Erfindung sind in den Zeichnungen dargestellt und werden im folgenden beispielsweise näher beschrieben. Es zeigen
Fig. 1 eine schematische Prinzipdarstellung des Aufbaues eines Laserdruckers wie er bei der Erfindung zur Anwendung gelangt,
Fig. 2 eine schematische Darstellung einer Papierumlenkwalze,
Fig. 3 eine schematische Darstellung eines Laserdrucksystems für Rückseitendruck,
Fig. 4 eine schematische Darstellung eines Laserdrucksystems für einseitigen Zweifarbendruck,
Fig. 5 eine vereinfachte Schnittdarstellung der Papierbahn des Laserdrucksystems,
Fig. 6 eine schematische ausschnittsweise Darstellung der im Laserdrucksystem verwendeten Umlenkeinrichtung mit zugehöriger Papierlängenausgleichseinrichtung,
Fig. 7 ein schematisches Blockschaltbild einer den Papiervorschub synchronisierenden Einrichtung,
Fig. 8 eine schematische Darstellung eines aus Fixiermodul und Druckwerkmodul zusammengesetzten Einzelgerätes,
Fig. 9 eine schematische Darstellung eines aus Fixiermodulen und Druckwerkmodulen zusammengesetzten Laserdrucksystems für Einseitenfarbdruck und
Fig. 10 eine schematische Darstellung eines aus Fixiermodul und Druckwerkmodul zusammengesetzten Laserdrucksystems für Rückseitendruck.

Bei dem im folgenden beschriebenen Laserdrucksystem wird von einem Druckverfahren Gebrauch gemacht, wie es im einzelnen in der Figur 1 dargestellt ist. Dabei wird eine Trommel 10 mit einer fotoleitfähigen Oberfläche mit Hilfe einer Koronaladeeinrichtung 11 gleichmaßig aufgeladen. Anschließend werden mit Hilfe eines Zeichengenerators 12 z. B. eines gesteuerten Lichtstrahls von einem Laser, Ladungsbilder auf der Trommel 10 erzeugt. Die Ladungsbilder werden anschließend in einer Entwicklerstation 13 z. B. nach dem Magnetbürstenprinzip entwickelt. In einer Übertragungsstation 14 werden die nunmehr auf der Oberfläche der Trommel 10 angeordneten Tonerbilder auf Bildempfangsmaterial 15 z. B. eine Papierbahn als endgültigem Aufzeichnungsträger übertragen.

Dazu wird das Bildempfangsmaterial 15 an die Oberfläche der Trommel 10 herangeführt. Anschließend wird es durch eine Fixierstation 16 hindurchgeführt. Der Aufbau der Station 16 ist z. B. in der DE-OS-2 838 864 ausführlicher beschrieben. Die Fixierstation 16 besteht zunächst aus einem Behälter 17, indessen Bodenfläche eine Heizeinrichtung 18 angeordnet ist. Ein am Boden des Behälters 17 befindliches Lösungsmittel wird durch Erhitzen verdampft. Um ein Austreten des Lösungsmittelsdampfes aus dem Behälter 17 zu verhindern, sind im oberen Bereich des Behälters Kühlschlangen 19 angeordnet. In diesem Bereich kondensierter Lösungsmitteldampf tropft zum Boden des Behälters zurück.

Mit Hilfe einer Führungswalze 20 wird das Bildempfangsmaterial 15 durch den Behälter 17 hindurchgeführt. Wenn fixiert werden soll, befindet sich dabei die Führungswalze 20 in der Position 1, damit befindet sich das Bildempfangsmaterial 15 im Bereich des Lösungsmitteldampfes, der auf das darauf angebrachte Tonerbild einwirken kann. Während der Betriebspausen ist es zweckmäßig das Bildempfangsmaterial 15 aus dem Bereich des Lösungsmitteldampfes herauszunenmen. Dazu wird die Führungswalze 20 im Behälter 17 nach oben bewegt und in den Bereich der Kühlschlangen 19 gebracht und zwar in die Position 11. Nach Durchlauf der Papierbahn 15 durch die Fixierstation wird sie mit Hilfe von Papiertransportwalzen 21 über eine entsprechende Stapeleinrichtung abgestapelt.

Beim Durchlauf der Papierbahn 15 durch die Druckeinrichtung können nun verschiedene das Abdruckbild störende Effekte auftreten. So kann z. B. an den Papiertransportwalzen 21 Toner haften bleiben, der zu einem sogenannten Offsetdruckeffekt führen kann, oder an den Führungswalzen 20 der Fixierstation 16 kondensiert Lösungsmitteldampf, der das Tonerbild auf der Papierbahn 15 verwischt.

Um diese nachteiligen Effekte zu vermeiden werden zumindest in der Fixierstation entsprechend der Fig. 2 ausgebildete Papierumlenkwalzen verwendet. Diese sehr trägheitsarm ausgestalteten Papierumlenkwalzen bestehen dabei aus einem Hartschaumkörper 22, aus Polymethacrylimid, auf den ein eine Vielzahl von einzelnen stachelartigen Kunststoffelementen aufweisendes Kreppband 23 aufgebracht ist. Durch diesen Aufbau ergibt sich eine massearme Papierumlenkwalze mit geringer Wärmeleitfähigkeit, so daß an der Oberfläche der Fixierwalze (Führungswalze 20) kein Lösungsmitteldampf kondensieren kann. Dadurch wird Wischdruck beim Hochlaufen bzw. Abbremsen der Papierbahn 15 und ein entsprechender Offsetdruckeffekt verhindert.

Ein derartig aufgebauter Laserdrucker läßt sich nun entsprechend dem der Erfindung für Rückseitendruck umgestalten. Dabei ist bei den nachfolgend beschriebenen Beispielen der Übersichtlichkeit halber die Fixierstation nur schematisch angedeutet. Zur Erzeugung von Rückseitendruck wird entsprechend der Darstellung der Fig. 3 ein erster Drucker 30 mit einem zweiten Drucker 31 so gekoppelt, daß der aus dem Papieraustrittsbereich 32 austretende Aufzeichnungsträger 15 über eine Koppeleinrichtung dem Papiereintrittsbereich 29 des zweiten Druckers 31 zugeführt wird. Die beiden Drucker 30 und 31 werden dabei gleichzeitig betrieben und dabei über eine später zu beschreibenden Synchronisiereinrichtung synchronisiert.

Um einen störungsfreien Papiertransport zu gewährleisten und um den Platzbedarf möglichst gering zu halten, werden die im rechten Winkel zueinander aufgestellten Drucker 30 und 31 über eine Koppeleinrichtung verkoppelt, die aus einem die Papierbahn aufnehmenden trittfesten Tunnel 33 besteht. Um an die Papierbahn im Störungsfall gelangen zu können und um z. B. das Einfädeln zu erleichtern, ist der Deckel 34 des Tunnels 33 aufklappbar ausgestaltet. Der Tunnel dient dabei sowohl als Führungselement für die Papierbahn auch als Schutz für die Papierbahn zwischen beiden Drucker 30 und 31. Der Tunnel ist begehbar und weist auf seiner Oberfläche eine rutschfeste Matte auf.

Im Papiereintrittsbereich 29 des nachfolgenden, papieraufnehmenden Druckers 31 befindet sich eine die Papierbahn 15 wendende Umlenkeinrichtung. Die Umlenkeinrichtung besteht dabei aus einer Rundstange 35 mit abgeschrägten, eine Rastöffnung aufweisenden Enden. Die Rastöffnungen der Rundstangen 35 arbeiten dabei mit entsprechenden Rastnasen 36 im Papiereintrittsbereich 29 zusammen.

Um mit dem Drucksystem sowohl Rückseitendruck als auch Zweifarbendruck erzeugen zu können, ist die Rundstange 35 im Papiereintrittsbereich 29 umsteckbar ausgebildet. Dabei entspricht die in der Fig. 3 dargestellte Position der Funktion "Rückseitendruck". In der Funktion Rückseitendruck ist entsprechend der Darstellung der Fig. 6 (ausgezogene Darstellung der Rundstange 35) die Rundstange 35 in den Seitenwänden des Papiereintrittsbereiches 32 angebrachten Schienen 37 beweglich geführt. Durch Verschieben auf diesen Schienen 37 und Arretieren über eine entsprechende Rändelschraube 38 erfolgt eine Lageanpassung der Papierbahn, bezüglich der Ränder der Einzelformulare des z. B. vorgefalteten Endlospapieres. Diese Lageanpassung zur Positionierung der einzelnen Halter ist infolge des Wendes der Papierbahn in erster Linie bei Rückseitendruck notwendig. Bei der in der Fig. 4 dargestellten Position (punktgestrichelte Darstellung der Fig. 6) für Zweifarbendruck ist die Rundstange 35 fest im Haltelement 39 über Rastnasen 36 verrastet.

Um nach dem Umlenken über die Rundstange 35 die Papierbahn anschließend zu glätten und lagerichtig der Druckeinrichtung zuzuführen und die Reibungsverluste durch die Umlenkung zu kompensieren, sind oberhalb der Rundstange 35 im Papiereintrittsbereich 29 des Druckers 33 zwei als gerade Führungselemente dienende Papierumlenkwalze 40 und 41 angeordnet. Dabei wird zur Erzielung von Rückseitendruck entsprechend der Darstellung der Fig. 3, nach dem Umlenken durch die Rundstange 35 die Papierbahn 15 direkt über die Papierumlenkwalze 40 geführt. Zum Erzielen von Zweifarbendruck - bei dem ein Wenden der Papierbahn bei Einseitendruck nicht vorgesehen ist - wird nach Umlenken durch die Rundstange 35 die Papierbahn 15 zunächst über die Papierumlenkwalze 41 geführt und dann über die Papierumlenkwalze 40. Die Papierumlenkwalze 41 ist dabei entsprechend der Darstellung der Fig. 6 verschieblich gelagert. Damit läßt sich die Lage der Papierumlenkwalze 41 verschiedenen Betriebszuständen anpassen. So ist die Lage der Papierumlenkwalze 41 im Betrieb mit herausgenommener Rundstange d.h. also im normalen Einseitendruckerbetrieb anders als im einseitigen Zweifarbendruckbetrieb entsprechend der Fig. 4.

Zum Papierlängenausgleich und um das Einlegen der Papierbahn zu erleichtern befindet sich im Tunnelbereich 33 unterhalb des Papiereintrittsbereiches 29 des Druckers 31 eine Papierlängenausgleichseinrichtung in der Art eines Schlaufenziehers. Die Papierlängenausgleichseinrichtung ist in vorteilhafter, platzsparender Weise unterhalb des eigentlichen Rahmens des Druckers 31 angeordnet. Diese Papierlängenausgleichseinrichtung kann aber auch im Papieraustrittsbereich 32 des Druckers 30 angeordnet sein. Sie besteht aus einer ortsfest angeordneten ersten Umlenkrolle 42 und aus einer zweiten über einen Motor 43 und Seilzüge 45 zwischen einer Ruheposition und einer Papiereinlegeposition längsverschieblichen Umlenkrolle 46. Die Umlenkrolle 46 ist dabei einseitig auf einer Führungsstange 47 gelagert, auf der anderen Seite läuft sie z. B. über Rollenlager 48 direkt am Boden. Im Verschiebereich der zweiten Umlenkrolle 46 befinden sich als Schalter ausgebildete Abtastelemente 49 und 50. Sie dienen entsprechend der Darstellung der Fig. 7 zur Auslösung einer Warneinrichtung 51 bzw. als Geber für eine Auswerte- oder Steuereinrichtung 55. Wenn z. B. die Papierbahn zwischen den beiden Druckern 30 und 31 zu lang ist, bewegt sich die zweite Umlenkrolle 46 bis zum hinteren Anschlag im Bereich des Schalters 49.

Zur Erzeugung einer konstanten Papierspannung an der Papierbahn ist der Motor 43 während des Druckerbetriebes mit durchgeschlaufter Papierbahn beständig in Kraftschluß mit den Seilzügen 45 und übt damit beständig eine Rückspannkraft auf die Papierbahn in Richtung Ruheposition aus. Ist die Papierbahn zu kurz, so wird durch die Papierbahn 15 die zweite Umlenkrolle 46 in die Umgebung der Position des Abtastelementes 50 gezogen und die Warneinrichtung (Lampe) betätigt und der erste Drucker 30 gestoppt. Zum Einlegen der Papierbahn läßt sich über die Druckersteuerungen der Motor 43 und damit die zweite Umlenkrolle 46 direkt steuern.

Zum Einlegen des Papieres wird dabei entsprechend der Darstellung der Fig. 5 die zweite Umlenkrolle 46 aus der hinteren Position in die gestrichelt dargestellte Einfädelposition bewegt. Zwar erlaubt der Arbeitsrhythmus und das Timing solcher Geräte generell einen blattsynchronen Betrieb - was eine konstante Papierlänge zwischen den Geräten ermöglichen würde - aus prinzipbedingten Gründen sind jedoch die unvermeidbaren Start- und Stopvorgänge zwischenzeitlich nicht vollständig synchronisierbar. Diese im Start- und Stopvorgang unvermeidlichen Anpassungsvorgänge werden durch die beschriebenen Papierlängenausgleichseinrichtung ausgeglichen, wobei das automatische Spannen über die zweite Umlenkrolle 46 ein optimales Handling beim Einlegen der Papierbahn ermöglicht.

Zur Synchronisation der beiden Drucker 30 und 31 befinden sich im Bereich des Papiervorschubes entsprechend der Darstellung der Fig. 3 und 4 Abtasteinrichtungen 52 und 53. Diese Abtasteinrichtungen 52 und 53 bestehen dabei aus in Randperforationen der Papierbahn 15 eingreifende übliche Taktscheiben, die über entsprechende Abtastmittel abgetastet werden. Sie erzeugen pro Zeile - der Abdruck erfolgt allerdings blattweise - ein Sychronisiersignal. Die Synchronisiersignale - die aus Einzelimpulsen bestehen - der Abtasteinrichtungen 52 und 53 werden entprechend der Darstellung der Fig. 7 auf eine Vorwärts-Rückwärtszähleinrichtung 54 gegeben. In dieser Vorwärts-Rückwärtszähleinrichtung werden die beiden eingehenden Impulsmengen voneinander abgezogen, so daß sich aus der Differenzsumme eindeutig ergibt, welcher der beiden Drucker z. B. im Vorlauf bzw. Nachlauf ist. Durch die Vorgabe eines Absolutbetrages für den Zählerstand läßt sich ein Synchronisier-Toleranzbereich definieren. Wird dieser Synchronisier-Toleranzbereich überschritten, so wird entsprechend dem Vorzeichen des vom Vorwärts-Rückwärtszähler 54 ausgehenden Differenzbetrages der Impulse über eine entsprechende z. B. als Vergleichseinrichtung ausgebildete Auswerteeinrichtung 55 einer der beiden Drucker 30 oder 31 gestoppt. Dabei wird über die Druckersteuereinrichtung 56 der die Papierbahn 15 aufnehmende Drucker so gesteuert, daß das gerade im Druck befindliche Einzelblatt noch zu Ende geschrieben wird. Dadurch wird eine Synchronisation auf die Blattzwischenräume erreicht.

Gestaltet man entsprechend in den Figuren 8, 9 und 10 die einzelnen Druck- oder Kopiergeräte modulartig aus, und zwar in der Art, daß man die Fixierstation in einem besonderen Fixiermodul 57 und das eigentliche die Umdruckstation enthaltende Druckwerk in einem besonderen Druckwerkmodul 58 unterbringt, wobei die Module 57 und 58 lösbar und verkoppelbar miteinander verbunden sind, so ergibt sich ein besonders einfacher Aufbau sowohl für den Mehrfarbendruck als auch für den Rückseitendruck. Wird z. B. entsprechend der Fig. 9 Zweifarbendruck gewünscht, so werden einfach zwei Druckwerke 58 die mit verschieden farbigen Toner gefüllt sind miteinander verkoppelt und diese Druckwerkmodule 58 mit einer gemeinsamen Fixierstation 57 verbunden.

Verbindet man die beiden Druckwerkmodule 58 einseitig über Scharniere 59, so kann ausgehend vom Zweifarbendruck entprechend der Fig. 9 durch einfaches Auseinanderschwenken um 90° entsprechend der Fig. 10 zum Rückseitendruck übergegangen werden. Als Umlenkelement wird dabei eine Umlenkstange 60 fixiert. Diese Umlenkstange 60 kann dabei innerhalb des Schwenkbereiches der beiden Drucker 30 und 31 so befestigt sein, daß sie automatisch beim Auseinanderschwenken des Drucksystems in die dargestellte Arbeitslage gebracht wird.

Da in diesem Falle das Tonerbild zwischen den Druckwerkmodulen 58 noch nicht fixiert ist, müssen an den Umlenkelementen entsprechemde Maßnahmen (z. B. Ausführung der Elemente entsprechend Fig. 2) vorgesehen sein, die ein Verwischen des Tonerbildes verhindern.

## Patentansprüche

1. Nichtmechanisches Druck- oder Kopiergerät, bei dem das in einer Entwicklerstation (13) entwickelte und in einer Umdruckstation (14) auf den bandförmigen Aufzeichnungsträger (15) aufgebrachte Tonerbild in einer insbesondere nach dem Prinzip der Kaltfixierung arbeitenden Fixierstation (16) fixiert wird, dadurch gekennzeichnet, daß mehrere Geräte (30, 31) hintereinander angeordnet sind, die gleichzeitig betrieben werden, wobei der aus dem Papieraustrittsbereich (32) des vorhergehenden Gerätes (30) austretende Aufzeichnungsträger (15) dem Papiereintrittsbereich (29) des nachfolgenden Gerätes (31) zugeführt wird und daß dem Papiereintritts- oder Austrittsbereich der Geräte (30, 31) eine Papierlängenausgleichseinrichtung in der Art eines Schlaufenziehers zugeordnet ist.

2. Vorrichtung nach Anspruch 1, dadurch gekennzeichnet, daß die Geräte aus separaten miteinander verkoppelbaren Fixiermodulen (57) und Druckwerkmodulen (58) zusammensetzbar ausgebildet sind, wobei für mehrere miteinander verkoppelte Druckwerkmodule (58) ein gemeinsamer Fixiermodul (57) angeordnet ist.

3. Vorrichtung nach einem der Ansprüche 1 oder 2, dadurch gekennzeichnet, daß dem Papierführungskanal zwischen zwei gekoppelten Geräten (30, 31) bzw. Modulen eine die Papierbahn (15) bedarfsweise wendende Umlenkeinrichtung (35) zugeordnet ist.

4. Vorrichtung nach Anspruch 3, dadurch gekennzeichnet, daß die Umlenkeinrichtung ein im Papiereintrittsbereich (29) des nachfolgenden Gerätes (31, 58) schräg gestelltes stangenförmiges Schrägumlenkelement (35) mit in Papiertransportrichtung nachgeordnetem walzenförmigem Geradeführungselement (40, 41) aufweist.

5. Vorrichtung nach Anspruch 4, dadurch gekennzeichnet, daß das Schrägumlenkelement (35) aus einer die Papierbahn (15) wendenden Position in eine in die Papierbahn (15) umlenkende Position umsteckbar ausgestaltet ist.

6. Vorrichtung nach Anspruch 5, dadurch gekennzeichnet, daß im Papiereintrittsbereich (29) des nachfolgenden Gerätes (31, 58) das Schrägumlenkelement (35) längsverschieblich feststellbar in Führungsschienen (37) angeordnet ist.

7. Vorrichtung nach einem der Ansprüche 1 bis 6, dadurch gekennzeichnet, daß zwischen den Einzelgeräten eine lösbare Koppeleinrichtung für die Papierbahn (15) vorgesehen ist, die als ein die Papierbahn aufnehmender trittfester Tunnel (33) ausgebildet ist.

8. Vorrichtung nach Anspruch 7, dadurch gekennzeichnet, daß die Trittfläche (34) des Tunnels (33) abschwenkbar ausgestaltet ist.

9. Vorrichtung nach einem der Ansprüche 1 bis 8, dadurch gekennzeichnet, daß die Papier längenausgleichseinrichtung ein ortsfest angeordnetes erstes Umlenkelement (42) und ein zweites motorisch zwischen einer Ruheposition und einer Papiereinlegeposition längsverschiebliches Umlenkelement (46) aufweist.

10. Vorrichtung nach Anspruch 9, dadurch gekennzeichnet, daß das zweite Umlenkelement (46) über Zugmittel (45) mit einem Motor (43) in Verbindung steht, der zur Erzeugung einer Papierspannung über die Zugmittel (45) das Umlenkelement (46) in Richtung der Ruheposition mit einer vorgegebenen Rückstellkraft beaufschlagt.

11. Vorrichtung nach einem der Ansprüche 9 oder 10, dadurch gekennzeichnet, daß im Verschiebebereich des zweiten Umlenkelementes (46) die Position des Umlenkelementes (46) abtastende und in Abhängigkeit davon eine Warneinrichtung (51) auslösende Abtastelemente (49, 50) vorgesehen sind.

12. Vorrichtung nach einem der Ansprüche 9 bis 11, dadurch gekennzeichnet, daß die Papierlängenausgleichseinrichtung unterhalb des Druckers im Bodenbereich angeordnet ist.

13. Vorrichtung nach einem der Ansprüche 1 bis 12, dadurch gekennzeichnet, daß eine den Papiervorschub synchronisierende Einrichtung vorgesehen ist, die erste, dem vorrhergehenden Gerät (30, 58) und zweite, dem nachfolgenden Gerät (31, 58) zugeordnete, in Abhängigkeit vom Papiervorschub Impulse generierende Abtasteinrichtungen (52, 53) aufweist, die mit einer Vorwärts-/Rückwartszähleinrichtung (54) gekoppelt sind und daß eine den Zählerstand erfassende Auswerteeinrichtung (55) vorgesehen ist, die in Abhängigkeit vom Zählerstand das vorhergehende (30, 58) und/oder das nachfolgende Gerät (31, 58) stoppt.

14. Vorrichtung nach einem der Ansprüche 1 bis 13, dadurch gekennzeichnet, daß das vorhergehende Gerät (30, 58) und das nachfolgende Gerät (31, 58) etwa rechtwinklig zueinander angeordnet sind.

15. Vorrichtung nach einem der Ansprüche 1 bis 13, dadurch gekennzeichnet, daß ein erstes Druckwerkmodul (58) und ein zweites Druckwerkmodul (58) einseitig verschwenkbar über Gelenke (59) verbunden sind, wobei in einem etwa rechtwinkligen Wegschwenkzustand der Module (58) in dem entstehenden Schwenkbereich eine die Papierbahn (15) wendende Umlenkeinrichtung (60) einsetzbar ist.

16. Vorrichtung nach einem der Ansprüche 1 bis 15, dadurch gekennzeichnet, daß mindestens im Bereich der Fixierstation (16) die Papierumlenkwalzen (21, 20) eine aus einer Vielzahl von stachelartigen Einzelelementen bestehende Oberfläche aufweisen.

## Claims

1. A non-mechanical printer or copier in which the toner image which is developed in a developing station (13) and is applied to the strip- like data carrier (15) in a transfer station (14) is fixed in a fixing station (16) which operates in particular in accordance with the cold fixing principle, characterised in that a plurality of devices (30, 31) are arranged in series and operate simultaneously, where the data carrier (15) which emerges from the paper outlet zone (32) of the preceeding device (30) is fed to the paper inlet zone (29) of the following device (31), and that the paper inlet-or outlet zone of the devices (30, 31) is assigned a paper length compensating device in the form of a loop puller.

2. An apparatus as claimed in Claim 1, characterised in that the devices are designed so as to be constructable from separate fixing modules (57) and printing mechanism modules (58) which can be coupled to one another, where a common fixing module (57) is provided for a plurality of interconnected printing mechanism modules (58).

3. A device as claimed in one of Claims 1 or 2, characterised in that the paper guide channel between two coupled devices (30, 31) or modules is assigned a deflecting device (35) which turns the paper web (15) as required.

4. A device as claimed in Claim 3, characterised in that the deflecting device comprises a rod- shaped oblique deflecting element (35) which is arranged in inclined fashion in the paper inlet zone (29) of the following device (31, 58), and a roller-shaped straightening element (40, 41) which follows in the paper transportation direction.

5. A device as claimed in Claim 4, characterised in that the oblique deflecting element (35) is designed so as to be able to be switched from a position which turns the paper web (15) into a position which deflects the paper web (15).

6. A device as claimed in Claim 5, characterised in that the oblique deflecting element (35) is arranged so as to be longitudinally displacable in guide rails (37) in the paper inlet zone (29) of the following device (31, 58).

7. A device as claimed in one of Claims 1 to 6, characterised in that a detachable coupling device fur the paper web (15), which device consists of a tunnel (33) which may be walked on and receives the paper web, is arranged between the individual devices.

8. A device as claimed in Claim 7, characterised in that the tread surface (34) of the tunnel (33) is designed so as to be pivotable.

9. A device as claimed in one of Claims 1 to 8, characterised in that the paper length compensating device comprises a stationary, first deflecting element (42) and a second deflecting element (46) which is longitudinally displacable between a rest position and a paper insertion position under motor control.

10. A device as claimed in Claim 9, characterised in that the second deflecting element (46) is connected via tension means (45) to a motor (43) which, in order to tension the paper via the tension means (45) applies to the deflecting element (46) a predetermined restoring force in the direction of the rest position.

11. A device as claimed in one of Claims 9 or 10, characterised in that in the displacement zone of the second deflecting element (46) are arranged scanning elements (49, 50) which scan the position of the deflecting element (46) and, in dependance there upon, trigger a warning device (51).

12. A device as claimed in one of Claims 9 to 11, characterised in that the paper length compensating device is arranged beneath the printer in the region of the base.

13. A device as claimed in one of Claims 1 to 12, characterised in that a device is provided which synchronizes the paper feed and which comprises first scanning device (52) assigned to the preceeding device (30, 58) and second scanning device (53) assigned to the following device (31, 58), which devices generate pulses in dependance upon the paper feed and are coupled to a forwards/backwards counter (54), and that an analysis device (55) is provided which detects the count and which, in dependance upon the count, stops the preceeding device (30, 58) and/or the following device (31, 58).

14. A device as claimed in one of Claims 1 to 13, characterised in that the preceeding device (30, 58) and the following device (31, 58) are arranged approximately at right angles to one another.

15. A device as claimed in one of Claims 1 to 13, characterised in that a first printing mechanism module (58) and a second printing mechanism module (58) are connected on one side via hinges (59) so as to be pivotable, whereby, when the modules (58) are pivoted away from one another approximately at right angles a deflecting device (60) which turns the paper web (15) can be inserted in the pivot zone thus formed.

16. A device as claimed in one of Claims 1 to 15, characterised in that at least in the region of the fixing station (16) the paper deflecting rollers (21, 20) are provided with a surface which consists of a plurality of spike-like individual elements.

## Revendications

1. Imprimante ou photocopieur non mécanique, dans laquelle l'image-toner développée dans un poste de développement (13) et transférée sur le support d'enregistrement (15) en forme de bande dans un poste de transfert (14), est fixée dans un poste de fixation (16) fonctionnant notamment selon le principe de fixation à froid, caractérisée en ce que plusieurs appareils (30, 31) sont disposés les uns à la suite des autres et fonctionnent simultanément, le support d'enregistrement (15) issu de la région de sortie du papier (32) de l'appareil placé en amont (30) étant conduit à la région d'alimentation en papier (29) de l'appareil placé en aval (31), et qu'à la région d'alimentation ou de sortie du papier des appareils (30, 31) est associé à un dispositif d'ajustage de la longueur du papier, du type d'un formateur de boucle.

2. Dispositif selon la revendication 1, caractérisé en ce que les appareils sont constitués de modules de fixation (57) et de modules d'impression (58), individuels, qui peuvent être accouplés les uns aux autres et qui sont démontables, un module de fixation (57) commun étant ménagé pour plusieurs modules d'impression (58) accouplés les uns aux autres.

3. Dispositif selon une des revendications 1 ou 2, caractérisé en ce que, le canal de guidage du papier entre deux appareils (30, 31), ou modules, couplés, est conjugué à un dispositif de renvoi (35) qui retourne, en fonction des besoins, la bande de papier (15).

4. Dispositif selon la revendication 3, caractérisé en ce que le dispositif de renvoi présente un élément oblique (35) en forme de tige, placé en biais dans la région d'alimentation en papier (29) de l'appareil placé en aval (31, 58), avec un élément de guidage rectiligne (40,41) en forme de rouleau, placé en aval dans la direction de transport du papier.

5. Dispositif selon la revendication 4, caractérisé en ce que l'élément de renvoi oblique (35) est ménagé de manière à pouvoir être amené d'une position retournant la bande de papier (15) à une position déviant la bande de papier (15).

6. Dispositif selon la revendication 5, caractérisé en ce que, dans la région d'alimentation en papier (29) de l'appareil placé en aval (31, 58), l'élément de renvoi oblique (35) est ménagé mobile longitudinalement et de manière à pouvoir être bloqué dans des rails de guidage (37).

7. Dispositif selon une des revendications 1 à 6, caractérisé en ce qu'un dispositif de couplage amovible pour la bande de papier (15), est prévu entre les appareils individuels, et est formé d'un tunnel (33) rigide recevant la bande de papier et peuvent être foulé au pied.

8. Dispositif selon la revendication 7, caractérisé en ce que le plan (34) du tunnel (33) pouvant être foulé au pied est pivotant.

9. Dispositif selon une des revendications 1 à 8, caractérisé en ce que le dispositif d'ajustage de la longueur du papier présente un premier élément de renvoi (42) ménagé dans une position fixe, et un second élément de renvoi (46), actionné par un moteur, et mobile longitudinalement entre une position de repos et une position de chargement du papier.

10. Dispositif selon la revendication 9, caractérisé en ce que le second élément de renvoi (46) est en liaison, par l'intermédiaire de moyens d'entraînement (45), avec un moteur (43), qui pour obtenir une tension du papier, agit par l'intermédiaire des moyens d'entraînement (45), sur l'élément de renvoi (46) dans la direction de la position de repos, avec une force de rappel prédéfinie.

11. Dispositif selon une des revendications 9 ou 10, caractérisé en ce que dans le domaine du déplacement du second élément de renvoi (46), sont prévus des éléments de détection (49, 50) qui détectent la position de l'élément de renvoi (46) et en fonction de celle-ci déclenchent un dispositif de signalisation (51).

12. Dispositif selon une des revendications 9 à 11, caractérisé en ce que le dispositif d'ajustage de la longueur du papier est ménagé en-dessous de l'imprimante, dans la région du fond.

13. Dispositif selon une des revendication 1 à 12, caractérisé en ce qu'est prévu un dispositif synchronisant le déplacement du papier qui présente des dispositifs de détection (52, 53) générant des impulsions en fonction du déplacement du papier, le premier étant conjugué à l'appareil placé en amont (30, 58), le second à l'appareil placé en aval (31, 58), lesdits dispositifs étant couplés à un dispositif compteur-décompteur (54), et qu'un dispositif d'évaluation (55) qui détecte l'état du compteur est prévu, lequel arrête, en fonction de l'état du compteur, l'appareil placé en amont (30, 58) et/ou l'appareil placé en aval (31, 58).

14. Dispositif selon l'une des revendications 1 à 13, caractérisé en ce que l'appareil placé en amont (30, 58) et l'appareil placé en aval (31, 58) sont disposés, l'un par rapport à l'autre, à peu près à angle droit.

15. Dispositif selon l'une des revendications 1 à 13, caractérisé en ce qu'un premier module d'impression (58) et un second module d'impression (58) sont reliés de manière amovible d'un côté, par l'intermédiaire d'articulations (59), le dispositif de renvoi (60) retournant la bande de papier (15) pouvant être placé dans la plage de pivotement dégagée lors de l'écartement, à peu près a angle droit,des modules (58).

16. Dispositif selon l'une des revendications 1 à 15, caractérisé en ce qu'au moins dans la région du poste de fixation (16), les rouleaux de renvoi du papier (21, 20) présentent une surface constituée de plusieurs éléments individuels à pointes.
